# FASCICULE DE BREVET EUROPEEN

(11) **EP 2 829 486 B1**
(45) Date de publication et mention de la délivrance du brevet: **27.07.2016**
(21) Numéro de dépôt: 14174096.9
(22) Date de dépôt: 26.06.2014
(51) Int. Cl.: B65D 5/50

(54) **Emballage comprenant un élément en matériau semi rigide et un film thermorétractable, flan et méthode fabrication**
Verpackung, die ein Element aus halbsteifem Material und eine Wärmeschrumpffolie umfasst, Zuschnitt und Herstellungsverfahren
Packaging comprising a semi-rigid material and a heat-shrinkable film, blank and method of manufacture

(30) Priorité: 16.07.2013 FR 1356986
(43) Date de publication de la demande: 28.01.2015
(73) Titulaire: Smurfit Kappa France, 94160 St Mande (FR)
(72) Inventeur: Benistant, René, 84210 Althen-des-Paluds (FR)
(74) Mandataire: Radault, Gabrielle

(56) Documents cités:
- EP-A1- 1 348 635
- EP-A1- 1 473 238
- FR-A1- 2 711 355
- FR-A1- 2 762 586

## Description

L'invention concerne un emballage avec un élément en un matériau semi rigide, tel que le carton ou carton ondulé et un film thermorétractable.

On connaît divers dispositifs d'emballage, notamment en matériau semi-rigide tel que le carton ou le carton ondulé, présentant au sein de leur volume intérieur un film thermorétractable, pour permettre un calage des produits à expédier, après rétraction du film par chauffage. En effet, dans ces types d'emballages, un film thermorétractable recouvre l'ensemble des produits disposés à l'intérieur de l'emballage. L'application de la chaleur permet la rétraction du film et le maintien des produits les uns contre les autres.

La demande de brevet EP 1 473 238 A1 décrit un système d'emballage de produits avec calage par film rétractable, qui recouvre l'ensemble des produits disposés à l'intérieur de l'emballage, ledit film comprenant des feuilles en matière thermorétractable, comprenant des parties pouvant être rabattues sur les surfaces externes d'une ceinture latérale, et une feuille supplémentaire amenée au niveau de la partie supérieure de la ceinture et réunie par soudage aux autres feuilles.

La demande de brevet EP 0 225 208 A décrit un dispositif de calage comprenant deux parois latérales en carton et deux feuilles de type plastique thermorétractable, chaque feuille étant fixée d'un côté et l'autre de la paroi correspondante. Ce système est consommateur de carton de par l'existence des retours pour fixation du film et la longueur utile de l'emballage est amputée des épaisseurs de ces deux éléments. La nécessité d'insérer les extrémités des films entre deux épaisseurs de cartons et d'en assurer le maintien par collage complique le matériel de fabrication de cet emballage.

D'autres dispositifs d'emballage, notamment ceux développés par la demanderesse, sont obtenus à partir de flans munis de deux films thermorétractables superposés dont deux bords extrêmes sont soudés : un film « inférieur » est collé sur les parois internes, de fond et latérales, de l'emballage carton. Le film « supérieur » est pourvu d'une ligne de prédécoupe centrale.

Après mise en volume du carton, l'opérateur sépare le film supérieur en deux parties, selon la ligne de prédécoupe, et place les parties de bords ainsi obtenues à l'extérieur de l'emballage afin de ne pas en gêner le remplissage. Après le remplissage de l'emballage par des produits, l'opérateur recouvre les produits par les films, et l'ensemble passe ensuite brièvement dans un four, opération destinée au soudage des deux films à leur thermorétraction, ce qui permet de protéger la marchandise et d'éviter tout mouvement imputable à la manutention. Toutefois, un tel agencement présente l'inconvénient de requérir une manipulation, et les bords des films sur les parois extérieures étant flottants, ceux-ci peuvent être retirés de façon intempestive et éventuellement être arrachés par des rouleaux d'un convoyeur. Ceci serait d'autant plus critique si une mécanisation était envisagée. La soudure des films à leurs extrémités lors de la fabrication de l'emballage est en outre consommatrice d'énergie.

Le document FR2762586A1 divulgue un emballage correspondant au préambule de la revendication 1. La solidarisation du film thermorétractable a lieu lorsque l'élément en carton est déjà mis en volume.

Il y a donc un besoin pour réaliser un emballage pourvu d'un film thermorétractable, plus simple à réaliser et/ou à manipuler, prêt à l'emploi, permettant un maintien et un calage des produits accrus. L'invention propose un emballage, comprenant :
a) un élément en matériau semi rigide tel que le carton ou le carton ondulé, d'une seule pièce, venu d'un flan et comprenant une partie de fond et, de part et d'autre de cette partie de fond, au moins deux parois dressées par rapport à la partie de fond, la partie de fond et les au moins deux parois définissant un espace intérieur pour recevoir un contenu, et
b) un film thermorétractable, d'une part, solidarisé à la partie de fond, sur un côté intérieur, et, d'autre part, solidarisé de façon amovible à au moins l'une des parois sur un côté extérieur, ledit film étant destiné à recouvrir le contenu, la solidarisation du film étant mise en oeuvre lorsque l'élément en matériau semi-rigide est à l'état d'un flan, tandis que le film forme une pièce d'un seul tenant ou est formé d'au moins deux feuilles qui sont solidarisées au fond et à une paroi respective sur le côté extérieur.

Il est possible de réaliser un emballage pourvu d'un film thermorétractable sur un élément en matériau semi-rigide présentant les avantages suivants.

Tout d'abord, la manipulation de l'emballage est optimisée, car le film est solidarisé de façon temporaire sur le côté extérieur de l'au moins une des parois de l'emballage, ce qui limite, voire évite, la présence de parties « flottantes » externes, permettant ainsi d'assurer une bonne circulation de l'emballage par exemple sur un convoyeur. Egalement, le remplissage de l'emballage est simplifié et facilité car l'utilisateur n'est plus gêné par des parties de film susceptibles d'obstruer la zone de remplissage de l'emballage. Une fois le remplissage de l'emballage achevé, l'utilisateur peut désolidariser les parties du film fixées de façon temporaire sur le côté extérieur d'au moins l'une des parois, de sorte que ces parties de film puissent être logées dans l'espace intérieur, ou volume interne, dudit emballage. Les faces ou surfaces internes des parois définissent le côté intérieur de l'emballage, et les surfaces externes des parois définissent le côté extérieur de l'emballage.

En outre, les produits stockés dans l'emballage, recouverts par le film thermorétractable non seulement en partie supérieure mais également en partie latérales inférieures, situées au voisinage de la partie de fond de l'emballage, peuvent être maintenus de façon très stable entre eux et à la partie de fond, après action de la chaleur.

Enfin, un tel agencement peut permettre une plus grande liberté de conception que dans l'art antérieur. En particulier, le film thermorétractable peut s'étendre suivant une direction transverse (par rapport à la direction séparant les deux parois) sur une largeur plus grande que dans l'art antérieur.

Notamment, dans le cas d'un emballage tel que commercialisé par la demanderesse, avec deux films superposés et des parois transverses obtenues chacune par collage de plusieurs rabats, la largeur de cette superposition de films est relativement faible, car une largeur trop élevée conduirait à coincer la superposition de films entre deux rabats lors de la mise en volume et empêcherait d'ouvrir complètement le film supérieur le long de la ligne de prédécoupe. Lors de la thermorétraction, la largeur du film diminue encore, de prés de 20%, de sorte que des petits objets risquent de sortir de l'élément de calage thermoplastique. Ces petits objets sont alors susceptibles d'être dérobés.

Avec l'emballage tel que décrit ci-dessus, il importe peu que le film vienne se bloquer entre deux rabats latéraux. Au contraire, un tel blocage viendrait constituer un point d'ancrage supplémentaire pour l'élément de calage thermorétractable. Le contenu est donc davantage maintenu que dans l'art antérieur.

L'invention n'est en rien limitée à une forme particulière de l'élément en matériau semi-rigide pourvu que cet élément comporte au moins deux parois, dites premières parois, susceptibles d'être dressées par rapport à la partie de fond, lesquelles premières parois peuvent faire face l'une à l'autre.

Ces au moins deux premières parois peuvent être respectivement articulées par deux lignes de pliage respectives à cette partie de fond, être fixées par collage, ou par tout autre moyen.

L'emballage peut être conformé pour former des caisses dites « américaines », des conteneurs, des plateaux de présentation ou autre.

L'emballage peut en outre comporter deux deuxièmes parois, transverses, aptes à être dressées par rapport à la partie de fond. Dans le cas d'un fond rectangulaire, les deuxièmes parois occupent les côtés du fond laissés libres par les premières parois.

On peut définir une longueur de la partie de fond comme une distance séparant les deux premières parois, et une largeur comme une distance séparant les deux deuxièmes parois en regard l'une de l'autre.

Ces deuxièmes parois peuvent être d'une seule pièce chacune, par exemple articulées au fond par deux lignes de pliage respectives, ou non.

En particulier, au moins deux extrémités libres de ces premières parois, non articulées à la partie de fond, peuvent avantageusement comporter des rabats destinés à former au moins une deuxième paroi. De préférence, les rabats peuvent être articulés aux côtés libres adjacents et perpendiculaires au côté de la première paroi articulé à la partie de fond. Ainsi, lorsque les premières parois sont dressées par rapport à la partie de fond, un rabat d'une des premières parois peut venir en contact avec un rabat de l'autre des premières parois par recouvrement et former ainsi une deuxième paroi. Il peut ainsi être prévu deux deuxièmes parois, en regard l'une de l'autre, disposées de façon sensiblement perpendiculaire aux premières parois.

La partie de fond peut avantageusement avoir une forme rectangulaire ou sensiblement rectangulaire, avec deux cotés de grande dimension, carrée, triangulaire, ou bien avec plus de quatre cotés, par exemple hexagonale. Par sensiblement perpendiculaire, on entend un écart acceptable par rapport à l'angle droit de ± 20°.

Au moins l'un des côtés de la partie de fond, non solidarisé à la première paroi, peut avantageusement être muni de pattes de solidarisation agencées pour maintenir de façon inamovible entre eux deux rabats formant une deuxième paroi, par exemple par collage ou par un moyen mécanique, tel que des agrafes.

En variante, à l'extrémité libre de la première paroi opposée à celle articulée à la partie de fond, peut également être articulée une première paroi additionnelle, lesquelles premières parois peuvent être séparées l'une de l'autre par des lignes de pliage.

Dans le cadre de l'invention, le film thermorétractable est solidarisé sur le côté intérieur de la partie de fond. Cette solidarisation peut être mise en oeuvre par des moyens adhésifs, tels que de la colle, ou des moyens mécaniques, de type agrafe par exemple. Il peut s'agir de points ou de traits de colle.

Le film thermorétractable peut être à base de polyéthylène, de polypropylène ou polyalkylène, la nature chimique n'étant nullement limitée.

Le film peut être apte à recouvrir au moins partiellement le côté extérieur d'au moins une paroi de l'emballage. Le film peut donc s'étendre au-delà du côté intérieur de l'une desdites premières parois.

Le film peut avantageusement présenter une longueur de recouvrement suffisante pour recouvrir le côté extérieur d'au moins l'une des parois, de préférence pour recouvrir le contenu de façon adéquate, ce qui permet d'éviter une feuille supplémentaire comme dans le document EP 1 473 238 A1. Cette longueur de recouvrement peut avantageusement représenter au moins un tiers de la hauteur d'une paroi, de préférence une demi-hauteur, en particulier au moins 60%, au moins 70%, voire au moins 80%, en particulier comprise entre 30% et 100%, avantageusement entre 50% et 100% de la hauteur d'au moins l'une des parois.

Il peut être préféré que la longueur de recouvrement puisse être définie par rapport à la longueur de la partie de fond. Afin d'optimiser le recouvrement du contenu par le film, la longueur de recouvrement d'au moins l'une des parois peut être supérieure ou égale à au moins un tiers de la longueur de la partie de fond, de préférence une demi longueur de la partie de fond, supérieure ou égale à au moins 70%, 80%, voire comprise entre 50% et 100% de la longueur de la partie de fond. On peut ainsi disposer d'une longueur au moins suffisante permettant le recouvrement au moins total du contenu dans l'emballage.

Selon des formes de réalisation non préférées, lorsque l'élément en matériau semi rigide est susceptible de présenter une longueur de partie de fond nettement supérieure à la hauteur des parois, il est préférable dans ce cas que la longueur de recouvrement du film du côté extérieur puisse être au moins celle de la hauteur de la première paroi considérée, voire supérieure. Cet agencement peut nécessiter dans ce cas une solidarisation amovible additionnelle par exemple soit sur le film soit la partie de fond du côté extérieur.

En outre, le film peut être agencé de sorte que la largeur du film, définie par la largeur d'une première paroi et/ou de la partie de fond, indépendamment de la longueur ou pas, occupe au moins partiellement toute la largeur d'au moins une première paroi et/ou de la partie de fond, de préférence au moins 80%, ou 90% ou 100% de ladite largeur.

Selon des formes avantageuses de réalisation, le film peut s'étendre au-delà de la largeur d'une première paroi et/ou de la partie de fond pour également occuper partiellement la surface interne des deuxièmes parois. Un tel agencement permet d'augmenter les dimensions du film pour un recouvrement plus complet des produits, après remplissage de l'emballage, ce qui peut conduire à un maintien au déplacement encore plus efficace des produits stockés. Par exemple, le film peut recouvrir au moins 10% de la surface interne des rabats et des languettes destinés à former des deuxièmes parois.

Pour des raisons de simplicité de mise en oeuvre, le film recouvrant la partie de fond peut habituellement présenter des tailles et dimensions identiques aux parties du film recouvrant les premières parois.

Le film thermorétractable est solidarisé de façon amovible aux côtés extérieurs de deux parois respectives.

Selon ce mode de réalisation, le film peut s'étendre sur les côtés extérieurs de deux premières parois. Un tel agencement permet d'optimiser le volume de recouvrement des produits.

En variante, la longueur de recouvrement peut être différente pour chacune des deux premières parois, notamment selon les formes décrites ci-dessus, pourvu que la longueur de recouvrement totale soit apte à recouvrir tout le contenu.

Le film thermorétractable peut alternativement être solidarisé de façon amovible au côté extérieur d'une seule paroi parmi les au moins deux parois considérées.

Selon ce mode de réalisation, le film peut également être conformé pour présenter une longueur suffisante de recouvrement du contenu. Une telle longueur de recouvrement peut être celle indiquée précédemment, mais il est préférable que cette longueur puisse être au moins égale à la hauteur de la première paroi et/ou à la longueur de la partie de fond. Selon des agencements de l'élément en matériau semi rigide, la longueur de recouvrement peut même être supérieure à celle de la longueur de la partie de fond, de sorte que la longueur de recouvrement soit susceptible d'être supérieure à la hauteur de la première paroi et nécessiter ainsi une éventuelle solidarisation amovible par exemple sur le film ou sur le côté extérieur de la partie de fond.

Dans le contexte de l'invention, le film recouvre bien entendu le côté intérieur des deux premières parois.

La solidarisation amovible peut être effectuée par des points de colle, des traits de colle ou par tout autre moyen physique l'autorisant.

Selon des formes de réalisation, le film thermorétractable peut être formé d'au moins deux feuilles, chaque feuille pouvant être solidarisée à la partie de fond et à une paroi respective sur le côté extérieur de ladite première paroi.

Selon cette forme de réalisation, chaque feuille peut être distincte l'une de l'autre ou peut être solidarisée à une autre. Une des feuilles ou chaque feuille constitutive du film peut recouvrir au moins partiellement la partie de fond, ou, en variante, la totalité de la partie de fond. En variante, une feuille peut recouvrir au moins partiellement l'autre feuille, voire complètement, au niveau de la partie de fond.

Selon des formes avantageuses de réalisation de l'invention, le film thermorétractable peut former une pièce d'un seul tenant.

Selon cet agencement, le film thermorétractable peut avantageusement former une enveloppe interne, apte à recouvrir la partie de fond sur le côté intérieur, et au moins l'une des premières parois sur le côté extérieur, comme décrit précédemment. Ceci offre l'avantage, outre ceux décrits plus haut, de disposer d'un film de manipulation simplifiée et plus pratique à mettre en oeuvre sur le plan industriel, ce qui permet de limiter les coûts et d'augmenter la productivité. Dans ce cas, le film peut présenter une forme d'une bande rectangulaire.

L'invention concerne également un dispositif de flan comprenant :
a) un élément d'emballage en matériau semi rigide, tel que le carton ou le carton ondulé, d'une seule pièce comprenant une partie de fond et de part et d'autre de cette partie de fond, au moins deux parois solidarisées à la partie de fond et destinées à être dressées par rapport à la partie de fond, et
b) un film thermorétractable, d'une part, solidarisé à la partie de fond, sur un côté intérieur, et, d'autre part, solidarisé de façon amovible à au moins l'une des parois sur un côté extérieur, ledit film étant destiné à recouvrir le contenu. Grâce à un tel dispositif de flan, où l'élément d'emballage est sous la forme d'un flan, il est possible de réaliser, après mise en volume, un emballage pourvu d'un film thermorétractable, tel que par exemple décrit précédemment.

L'invention concerne également un procédé de fabrication d'un emballage, tel que défini précédemment, comprenant les étapes consistant à :
a) prévoir un élément d'une seule pièce en matériau semi rigide tel que le carton ou le carton ondulé comprenant une partie de fond et de part et d'autre de cette partie de fond, au moins deux parois aptes à être dressées par rapport à la partie de fond, de sorte que la partie de fond et les au moins deux parois définissent un espace intérieur pour recevoir un contenu, et
b) prévoir un film thermorétractable pour recouvrir le contenu, et
c) solidariser, d'une part, ledit film thermorétractable à la partie de fond, sur un côté intérieur, et, d'autre part, de façon amovible, à au moins l'une des parois sur le côté extérieur,
   l'étape c) de solidarisation étant mise en oeuvre lorsque l'élément en matériau semi rigide est à l'état de flan. Ceci présente l'avantage de mettre à disposition d'un utilisateur un élément à l'état de flan pourvu du film thermorétractable prêt à l'emploi, d'une manipulation simplifiée et optimisée aboutissant à des gains de production et temps de remplissage, une fois le dispositif de flan monté.

L'élément en matériau semi rigide peut donc être mis en forme, notamment par voie mécanique, par exemple sur une chaîne de montage, puis le film thermorétractable est fixé de façon inamovible sur la partie de fond sur le côté intérieur et de façon amovible sur le côté extérieur de l'au moins une paroi.

L'invention est maintenant décrite en référence aux dessins annexés, non limitatifs, dans lesquels :
- la figure 1 montre un exemple de flan selon un mode de réalisation de l'invention ;
- la figure 2 représente un vue en perspective d'un emballage comportant un élément en matériau semi rigide muni d'un film thermorétractable, selon un exemple de réalisation.

Les parties analogues ou similaires peuvent être indiquées par les mêmes références numériques.

Un dispositif de flan 1 comporte un flan défini par un élément d'emballage comprenant une partie de fond 10 rectangulaire et deux premières parois 20,30, chaque première paroi ayant une forme de bande rectangulaire, et étant solidarisée à chaque côté de grande dimension de cette partie de fond 10 par deux lignes de pliage respectives 21,31.

Deux extrémités libres de ces premières parois 20,30, non articulées à la partie de fond 10, comportent respectivement deux rabats 22,23 et 32,33 agencés pour former, après montage, une deuxième paroi, obtenue par réunion et pliage de deux rabats respectifs 22,32 et 23,33 par le biais de lignes de pliage respectives 26,36. Ainsi, lorsque les premières parois 20,30 sont dressées de façon longitudinale, un rabat de chaque première paroi vient en contact avec un autre rabat par recouvrement mutuel et former ainsi deux deuxièmes parois 22,32 et 23,33 respectivement, en regard l'une de l'autre, disposées de façon sensiblement perpendiculaire aux premières parois, après montage.

Le dispositif de flan 1 est en outre muni, sur les cotés de la partie de fond 10 laissés libres, de deux languettes de solidarisation 11,12 des rabats 22,32 et 23,33, destinées à maintenir, de façon inamovible entre eux les deux rabats 22,23 et 32,33 de la deuxième paroi par collage, lesquelles languettes 11,12 sont articulées à la partie de fond 10 par les lignes de pliage 26,36.

Le dispositif de flan 1 est en outre muni d'un film thermorétractable 40, indiqué ici par des parties hachurées, formant une pièce d'un seul tenant, ayant la forme d'une enveloppe, dont la largeur recouvre, sur le côté intérieur, la totalité de la partie de fond 10 et les deux premières parois 20,30 et qui, en outre, recouvre partiellement les languettes de solidarisation 11,12 et les rabats 22,23,33,34. Le film 40 présente une longueur de recouvrement suffisante pour s'étendre au-delà du côté intérieur des deux premières parois 20,30 et pour être fixé de façon amovible sur le côté extérieur des deux parois 20,30, par des parties du film occupant ici environ 60% de la hauteur de chaque première paroi 20,30, sur le côté extérieur. Ce recouvrement du côté extérieur des premières parois 20,30 est représenté par des pointillés hachurés et délimité par les accolades 24,25,34,35.

Le film thermorétractable 40 est solidarisé de façon relativement inamovible sur la partie de fond 10 par des points de colle (non représentés).

Il est prévu des points de fixation amovibles (non représentés) du film 40 sur la surface interne de chaque première paroi 20,30, par exemple des points de colle amovible, afin d'accroître la facilité de manipulation en évitant des parties flottantes du film.

La figure 2 est une vue en perspective d'un emballage 100 muni d'un film thermorétractable 40 qui peut être obtenu par montage du dispositif de flan 1.

Des références identiques ont été utilisées d'une figure à l'autre pour désigner des éléments identiques ou similaires.

L'emballage 100 présente deux premières parois 20,30 dressées par rapport à la partie de fond grâce à des lignes de pliage 21. Chacune des deux deuxièmes parois 22,32 et 23,33 est obtenue par union de deux rabats articulés à la partie de fond par des lignes de pliage 26. Des languettes de solidarisation 11,12 permettent de renforcer la liaison des rabats, notamment par collage. Les deuxièmes parois 22,32 et 23,33 sont perpendiculaires aux deux premières parois 20,30.

Le film thermorétractable 40 est ici sous forme de bande d'un seul tenant, de longueur et largeur données.

Le film thermorétractable 40 présente une longueur de recouvrement occupant toute la hauteur des premières parois 20,30 sur les côtés intérieurs, et recouvrant la partie de fond 10. En outre, le film 40 s'étend sur une longueur suffisante pour recouvrir quasiment toute la hauteur des premières parois 20,30 sur les côtés extérieurs.

Le film a une largeur supérieure à la largeur des parois 20, 30, de sorte que les coins de l'emballage sont clairement recouverts par le film 40. Les languette de solidarisation 11, 12 recouvrent en partie le film 40, ce qui contribue au maintien du contenu, une fois le film thermorétracté.

Le film est fixé de façon amovible par des points de colle (non représentés) au côté extérieur des premières parois 20,30 et au côté intérieur des premières parois 20,30, et façon relativement inamovible sur le côté intérieur des parois 20,30.

Une fois que l'emballage 100 est rempli par un contenu, un utilisateur désolidarise les parties du film 40 fixées par des liaisons temporaires sur le côté extérieur des deux premières parois 20,30, puis recouvre le contenu par ces parties, et l'ensemble est convoyé dans une four afin de procéder à la thermorétractation du film 40 situé aussi bien dans la partie supérieure de l'emballage 100 (de remplissage) que sur les surfaces internes des deux premières parois 20,30 et de la partie de fond 10.

## Revendications

1. Emballage (100), comprenant :
a) un élément en matériau semi rigide tel que le carton ou le carton ondulé, ledit élément étant d'une seule pièce, venu d'un flan et comprenant une partie de fond (10) et de part et d'autre de cette partie de fond, au moins deux parois (20,30) dressées par rapport à la partie de fond, la partie de fond (10) et les au moins deux parois (20,30) définissant un espace intérieur pour recevoir un contenu, et
b) un film thermorétractable (40) destiné à recouvrir le contenu, et solidarisé d'une part à la partie de fond (10), sur un côté intérieur, l'emballage étant **caractérisé en ce que** le film thermorétractable est, d'autre part, solidarisé de façon amovible à au moins l'une des parois (20,30) sur un côté extérieur, la solidarisation dudit film (40) étant mise en oeuvre lorsque l'élément en matériau semi rigide est à l'état d'un flan, et le film thermorétractable (40) :
- soit est formé d'au moins deux feuilles, chaque feuille étant solidarisée à la partie de fond (10) et à une paroi respective (20,30) sur le côté extérieur de ladite paroi,
- soit forme une pièce d'un seul tenant.

2. Emballage selon la revendication 1, dans lequel le film thermorétractable (40) est solidarisé de façon amovible aux côtés extérieurs de deux parois respectives (20,30).

3. Emballage selon l'une des revendications 1 à 2, dans lequel ledit film présente une longueur de recouvrement suffisante pour recouvrir le côté extérieur d'au moins l'une des parois sur au moins un tiers de la hauteur de ladite première paroi (20,30).

4. Emballage selon la revendication 3, dans lequel la longueur de recouvrement représente une demi-hauteur, en particulier au moins 60%, au moins 70%, voire au moins 80%, en particulier comprise entre 30% et 100% de la hauteur d'une paroi (20,30).

5. Dispositif de flan (1) comprenant :
a) un élément en matériau semi rigide, tel que le carton ou le carton ondulé, d'une seule pièce comprenant une partie de fond (10) et de part et d'autre de cette partie de fond, au moins deux parois (20,30) solidarisées à la partie de fond et destinées à être dressées par rapport à la partie de fond, et
b) un film thermorétractable, d'une part, solidarisé à la partie de fond (10), sur le côté intérieur, et, d'autre part, solidarisé de façon amovible à au moins l'une des parois (20,30) sur le côté extérieur, ledit film étant destiné à recouvrir le contenu.

6. Procédé de fabrication d'un emballage, tel que selon l'une des revendications 1 à 4, comprenant les étapes consistant à :
a) prévoir un élément en matériau semi rigide tel que le carton ou le carton ondulé, d'une seule pièce, comprenant une partie de fond (10) et de part et d'autre de cette partie de fond, au moins deux parois (20,30) aptes à être dressées par rapport à la partie de fond de sorte que la partie de fond et les au moins deux parois définissent un espace intérieur pour recevoir un contenu, et
b) prévoir un film thermorétractable (40) pour recouvrir le contenu, et
c) solidariser, d'une part, ledit film thermorétractable à la partie de fond, sur un côté intérieur, et, d'autre part, de façon amovible, à au moins l'une des parois sur un côté extérieur, cette étape étant de solidarisation dudit film (40) étant mise en oeuvre lorsque l'élément en matériau semi rigide est à l'état d'un flan

## Patentansprüche

1. Verpackung (100), die Folgendes umfasst:
a) ein Element aus halbsteifem Material, wie beispielsweise Pappe oder Wellpappe, wobei das Element einteilig ist, aus einem Zuschnitt ist und einen Bodenteil (10) und auf beiden Seiten dieses Bodenteils mindestens zwei Wände (20, 30) umfasst, die in Bezug zu dem Bodenteil aufgerichtet sind, wobei der Bodenteil (10) und die mindestens zwei Wände (20, 30) einen Innenraum zum Aufnehmen eines Inhalts definieren, und
b) eine Wärmeschrumpffolie (40), die dazu bestimmt ist, den Inhalt abzudecken und einerseits auf einer Innenseite fest mit dem Bodenteil (10) verbunden ist, wobei die Verpackung **dadurch gekennzeichnet ist, dass** die Wärmeschrumpffolie andererseits auf abnehmbare Art und Weise fest mit mindestens einer der Wände (20, 30) auf einer Außenseite verbunden ist, wobei die feste Befestigung der Folie (40) durchgeführt wird, wenn das Element aus halbsteifem Material sich im Zustand eines Zuschnitts befindet, und die Wärmeschrumpffolie (40):
- entweder aus mindestens zwei Blättern gebildet ist, wobei jedes Blatt fest mit dem Bodenteil (10) und mit einer entsprechenden Wand (20, 30) auf der Außenseite der Wand verbunden ist,
- oder einteilig in einem Stück gebildet ist.

2. Verpackung nach Anspruch 1, wobei die Wärmeschrumpffolie (40) auf abnehmbare Art und Weise fest an den Außenseiten von zwei entsprechenden Wänden (20, 30) befestigt ist.

3. Verpackung nach einem der Ansprüche 1 bis 2, wobei die Folie eine Abdeckungslänge aufweist, die ausreicht, um die Außenseite von mindestens einer der Wände auf mindestens einem Drittel der Höhe der ersten Wand (20, 30) abzudecken.

4. Verpackung nach Anspruch 3, wobei die Abdeckungslänge eine halbe Höhe, insbesondere mindestens 60%, mindestens 70% oder sogar mindestens 80%, darstellt und insbesondere zwischen 30% und 100% der Höhe einer Wand (20, 30) enthalten ist.

5. Zuschnittvorrichtung (1), die Folgendes umfasst:
a) ein Element aus halbsteifem Material, wie beispielsweise Pappe oder Wellpappe, das einteilig ist, einen Bodenteil (10) und auf beiden Seiten dieses Bodenteils mindestens zwei Wände (20, 30) umfasst, die fest mit dem Bodenteil verbunden sind und dazu bestimmt sind, in Bezug zu dem Bodenteil aufgerichtet zu sein, und
b) eine Wärmeschrumpffolie, die einerseits fest mit dem Bodenteil (10) auf der Innenseite verbunden ist und andererseits auf abnehmbare Art und Weise mit mindestens einer der Wände (20, 30) auf der Außenseite verbunden ist, wobei die Folie dazu bestimmt ist, den Inhalt abzudecken.

6. Verfahren zur Herstellung einer Verpackung wie nach einem der Ansprüche 1 bis 4, das die Schritte umfasst, die aus Folgendem bestehen:
a) Vorsehen eines Elements aus halbstarrem Material, wie beispielsweise Pappe oder Wellpappe, das einteilig ist und einen Bodenteil (10) und auf beiden Seiten dieses Bodenteils mindestens zwei Wände (20, 30) umfasst, die geeignet sind, um in Bezug zu dem Bodenteil derart aufgerichtet zu werden, dass der Bodenteil und die mindestens zwei Wände einen Innenraum zum Aufnehmen eines Inhalts definieren, und
b) Vorsehen einer Wärmeschrumpffolie (40) zum Abdecken des Inhalts, und
c) festes Befestigen einerseits der Wärmeschrumpffolie an dem Bodenteil auf einer Innenseite und andererseits auf abnehmbare Art und Weise an mindestens einer der Wände auf einer Außenseite, wobei dieser Schritt zur festen Befestigung der Folie (40) durchgeführt wird, wenn das Element aus halbsteifem Material sich im Zustand eines Zuschnitts befindet.

## Claims

1. Packaging (100) comprising:
a) an element made of semi-rigid material such as cardboard or corrugated cardboard, said element being in one piece, produced from a cutout and comprising a bottom part (10) and, on either side of this bottom part, at least two walls (20, 30) which are raised with respect to the bottom part, the bottom part (10) and the at least two walls (20, 30) defining an interior space for receiving contents, and
b) a heat-shrinkable film (40) which is designed to cover the contents and is secured on one hand to the interior side of the bottom part (10), the packaging being **characterized in that** the heat-shrinkable film is, on the other hand, removably secured to the outside of at least one of the walls (20, 30), said film (40) being secured when the element made of semi-rigid material is in the state of a cutout, and the heat-shrinkable film (40):
- is either formed of at least two sheets, each sheet being secured to the bottom part (10) and to the outside of a respective wall (20, 30),
- or forms a single part.

2. Packaging according to Claim 1, in which the heat-shrinkable film (40) is removably secured to the outside of two respective walls (20, 30).

3. Packaging according to either of Claims 1 and 2, in which said film has sufficient covering length to cover the outside of at least one of the walls over at least one third of the height of said first wall (20, 30).

4. Packaging according to Claim 3, in which the covering length represents half, in particular at least 60%, at least 70% or at least 80%, in particular between 30% and 100% of the height of a wall (20, 30).

5. Cutout device (1) comprising:
a) an element made of semi-rigid material such as cardboard or corrugated cardboard, in one piece, comprising a bottom part (10) and, on either side of this bottom part, at least two walls (20, 30) which are secured to the bottom part and are designed to be raised with respect to the bottom part, and
b) a heat-shrinkable film secured on one hand to the inside of the bottom part (10) and, on the other hand, removably secured to the outside of at least one of the walls (20, 30), said film being designed to cover the contents.

6. Method for manufacturing packaging such as according to one of Claims 1 to 4, comprising the steps of:
a) providing an element made of semi-rigid material such as cardboard or corrugated cardboard, in one piece, comprising a bottom part (10) and, on either side of this bottom part, at least two walls (20, 30) which are able to be raised with respect to the bottom part such that the bottom part and the at least two walls define an interior space for receiving contents, and
b) providing a heat-shrinkable film (40) for covering the contents, and
c) securing said heat-shrinkable film on one hand to the inside of the bottom part and, on the other hand, removably securing the film to the outside of at least one of the walls, this step of securing said film (40) being implemented when the element made of semi-rigid material is in the state of a cutout.
